# EUROPÄISCHE PATENTANMELDUNG

(11) **EP 1 959 066 A2**
(43) Veröffentlichungstag der Anmeldung: **20.08.2008**
(21) Anmeldenummer: 08001796.5
(22) Anmeldetag: 31.01.2008
(51) Int. Cl.: E04B 2/82

(54) **Wandelement einer verfahrbaren Raumtrennwand und Betätigungsmechanismus für dessen Dichtungsleisten**

(30) Priorität: 14.02.2007 IT BZ20070006
(71) Anmelder: Estfeller G.m.b.H., 39040 Ora (BZ) (IT)
(72) Erfinder: Estfeller, Kassian, 39040 Ora (Bolzano) (IT)
(74) Vertreter: Oberosler, Ludwig

(57) **Zusammenfassung**

Wandelement für eine zusammenbaubare Raumtrennwand sowie Antriebsmechanismus für dessen Dichtungsleisten, wobei das Wandelement aus einem inneren Rahmen (3v, 3h, 3m) besteht welcher von zwei Platten (3c) abgedeckt ist zwischen denen horizontal aus- und einfahrbare Dichtungsleisten (4i, 4s) und eine bewegliche (4a) vertikale Dichtungsleiste (4) gelagert sind, wobei am vertikalen Rand des Wandelementes (3), gegenüberliegend in Bezug auf eine erste vertikale Dichtungsleiste (4), eine zweite vertikale Dichtungsleiste (4) gelagert ist welche zusammen mit der ersten vertikalen Dichtungsleiste (4) und mit den beiden horizontalen Dichtungsleisten (4i, 4s) betätigbar ist und wobei die beiden vertikalen ein- und ausfahrbaren (4a) Dichtungsleisten (4), in Bezug auf die Eingrifftiefe am vertikalen Rand des vorletzten die Raumtrennwand bildenden Wandelementes (3a) einerseits, bzw. am Anschlagelement (2) an der Gegenseite, einen größeren Lauf hat.

## Beschreibung

Es ist bekannt, dass jedes der einzelnen Wandelemente welche eine verfahrbare Raumtrennwand bilden und längs einer an der Decke vorgesehenen Führungsschiene verschiebbar sind um in Paketform, z.B. in einem eigenen Raum, verstaut werden zu können, mit aus- und einfahrbaren horizontalen Dichtungsleisten versehen sind und dass mindestens jenes Wandelement welches als letztes der, die Raumwand bildenden, Wandelemente mit der vertikalen Seite an die Anschlagleiste oder an das Anschlagprofil welches an der Wand oder an einer Riegelwand befestigt ist anschlägt, an dieser Seite mit einer ein- und ausfahrbaren vertikalen Dichtleiste ausgestattet ist. Es ist weiters bekannt dass der Mechanismus zum Ein- und Ausfahren welcher an diesem letzten, die Raumtrennwand bildendes Wandelement vorgesehen ist, außer die horizontalen Dichtungsleisten, auch die vertikale Dichtungsleiste betätigt.

In Abhängigkeit von der Anzahl der, die Raumtrennwand bildenden, Wandelemente, bzw. in Abhängigkeit der Längserstreckung der besagten Raumtrennwand sowie in Abhängigkeit der Verarbeitungsgenauigkeit und der Komprimierbarkeit und/oder des Verschleißes der vertikalen Dichtungen, dient die vertikale Dichtungsleiste nicht nur um die Reihe der Wandelemente in Montageposition zusammen zu schieben so dass die Fugen zwischen den einzelnen Wandelementen auf ein Minimum reduziert werden, sondern auch um den wirkungsvollen Eingriff in das vertikale Anschlagelement oder Anschlagprofil welches an der Wand befestigt ist zu sichern.

Bei den bekannten Systemen ist der Lauf der Ausfahr- und Enfahrbewegung der einzigen vertikalen Dichtungsleiste relativ groß um einerseits das Zusammenschieben der Wandelemente und anderseits den wirkungsvollen Eingriff in das vertikale feststehende Anschlagelement zu sichern. Gerade wegen des großen Laufes der einzigen vertikalen beweglichen Dichtungsleiste muss, während der Montagephase und vor allem während der Demontage der Raumtrennwand, das letzte Wandelement verschoben werden um es in den vertikalen Sitz des vorletzten Wandelementes ein- oder auszurasten um es in die Einrast- oder Ausraststellung am vertikalen feststehenden Anschlagelement zu bringen, was durch das Ausfahren, bzw. durch das Einfahren, der einzigen vertikalen Dichtungsleite erreichbar ist. Diese Verschiebungen des letzten Wandelementes zwecks Einrasten oder Ausrasten am vorletzten Wandelement erfolgen unter unbequemen Umständen weil das zu manövrierende Wandelement keinerlei Haltepunkte bietet. Ein weiterer Nachteil besteht darin, dass in abgeschlossener Montagestellung bei, gegen das an der Wand befestigte Anschlagelement ausgefahrener vertikaler Dichtungsleiste, im Verhältnis zu den eher schmalen regelmäßigen Fugen, zwischen den die Raumtrennwand bildenden Wandelementen immer eine auffallend breitere Fuge sichtbar bleibt.

Die Erfindung stellt sich die Aufgabe einen Betätigungsmechanismus für die Dichtungsleisten des letzten Wandelementes, welches gegen das feststehende Anschlagelement einer Raumtrennwand der eingangs beschriebenen Art anschlägt, zu schaffen, welcher geeignet ist regelmäßige und schmale Fugen auch an den beiden vertikalen Seiten des besagten letzten Wandelementes zu erzielen, weiters stellt sich die Erfindung die Aufgabe das Manövrieren dieses letzten Wandelementes während der Montage und der Demontage der Raumtrennwand zu erleichtern.

Zur Lösung dieser Aufgabe schlägt die Erfindung vor, dass das letzte Wandelement der Raumtrennwand welches in das an der Wand befestigte vertikale Anschlagelement eingreift an beiden vertikalen Rändern mit einer ein- und ausfahrbaren Dichtungsleiste ausgestattet ist und mit einem Betätigungsmechanismus versehen ist welcher, außer die horizontalen Dichtungsleisten auch beide vertikalen Dichtungsleisten ein- und ausfährt, wobei er durch den gesamten Lauf der beiden vertikalen Dichtungsleisten ein wirkungsvolles Eingreifen auch bei abgenutzten oder verschlissenen Anschlagbereichen längs der vertikalen Ränder der einzelnen Wandelemente sichert und durch den besagten gesamten erweiterten Lauf eine schnelle und bequeme Montage und Demontage des, mit zwei vertikalen beweglichen Dichtungsleisten ausgestatteten, Wandelementes ermöglicht, wobei das Verschieben des Wandelementes zwecks Eingriff oder Ausklinken dadurch wegfällt dass durch das Ausfahren, bzw. durch das Einfahren der beiden vertikalen Dichtungsleisten das Wandelement bereit ist, in Bezug auf die Art der Deckenaufhängung, seitlich verschoben oder gemäß der vertikalen Achse angewinkelt zu werden. Dadurch dass zwei vertikale bewegliche Dichtungsleisten vorgesehen sind, kann die vertikale Fuge an der Seite des Anschlagelementes minimal breit sein ohne dass dadurch die Manövrierfähigkeit des Wandelementes beeinträchtigt wird.

Das erfindungsgemäße Wandelement besteht auf bekannte Art aus einem, z.B. metallischen, Rahmen welcher durch Platten verkleidet ist, an diesem Rahmen sind zwischen den besagten Platten die Antriebselemente des Antriebsmechanismus für die horizontalen und die vertikalen Dichtungsleisten gelagert wobei diese ihrerseits verfahrbar gelagert sind um zwischen den Abdeckplatten einzufahren und wobei diese Dichtungsleisten gegebenenfalls mit elastischen Dichtungen versehen sind.

Der Antriebsmechanismus welcher in einem wesentlich zentralen Bereich des Wandelementes vorgesehen ist besteht erfindungsgemäß aus einer Steckkupplung für eine Antriebskurbel und aus einem Getriebe, z.B. aus einem Kegelrädergetriebe oder einem Schneckengetriebe, welches die Drehbewegung der Handkurbel an zwei vertikale, zueinander koaxiale und im Winkel von 90^ zur Drehachse der Handkurbel ausgerichtete, Stangen überträgt. Diese Stangen sind mit zwei Gewindespindeln verbunden welche auf je eine Schraubenmutter wirken die mit einer Antriebsstange oder mit einem Antriebsflacheisen versehen ist welche sich gemäß der Achse der Schraubenspindel erstrecken. Das Ende der einzelnen Antriebsstangen oder Antriebsflacheisen wirkt auf je eine schwenkbare Verbindungsplatte an welcher die Enden der wesentlich horizontalen Antriebsstangen für das Aus- und Einfahren der vertikalen Dichtungsleisten sowie der wesentlich vertikalen Antriebsstangen für das Aus- und Einfahren der entsprechenden oberen oder unteren horizontalen Dichtungsleiste drehbar gelagert sind.

Erfindungsgemäß wird eine der vertikalen Dichtungsleisten, vorzugsweise jene welche in das an der Wand befestigte Anschlagelement eingreift, indirekt mit Zwischenlage von Federn bewegt während die zweite Dichtungsleiste direkt angetrieben wird. Die horizontalen Dichtungsleisten können beide über Federn angetrieben werden.

Natürlich kann der Kurbelantrieb problemlos durch einen motorisierten, z.B. elektrischen oder pneumatischen Antrieb, ersetzt werden; weiters können die Antriebsspindeln durch einen bekannten Zahnstangenmechanismus ersetzt werden.

Gemäß einer Variante kann am letzten Wandelement die vertikale, zum vorletzten Wandelement gerichtete Dichtungsleiste auf bekannte Art nicht ein- oder ausfahrbar sein jedoch mit mindestens einem, vorzugsweise mit zwei aus- und einfahrbaren Stößelpaaren versehen sein welche ebenfalls über den selben oben beschriebenen Antriebsmechanismus bewegt werden. Diese Stößel werden jedoch, bei ausfahrender vertikaler zur Anschlagleite gerichteter Dichtungsleiste, eingefahren und bei einfahrender vertikaler Dichtungsleiste, ausgefahren. Diese gegenläufige Bewegung zwischen Dichtungsleiste und Stößel ist auf einfache Art realisierbar indem die Betätigungsstangen für die Stößel, an der verdrehbaren Verbindungsplatte, im selben Bereich der Anlenkung der entsprechenden Betätigungsstangen für die aus- und einfahrbare vertikale Dichtungsleiste, oder auch zusammen mit dieser, angelenkt werden.
Die beweglichen Stößel bewirken bei Demontage der Trennwand, bei Einfahren der gegen die Anschlagleiste gerichteten vertikalen Dichtungsleiste des letzten Wandelementes, dass dieses durch Ausfahren der Stößel, vom vorletzten Wandelement genügend distanziert wird um anschließend, quer zur Trennwand, verschoben oder verdreht werden zu können.
Vorteilhafterweise können bei der obgenannten Variante die bewegliche vertikale Dichtungsleiste des letzten Wandelementes und das entsprechende Anschlagprofil an der Wand an den entsprechenden Kontaktflächen eine sehr flache oder keine Profilierung aufweisen wodurch erreicht wird, dass das letzte Wandelement auch bei begrenzten Aus- und Einfahrbewegungen der Dichtungsleiste problemlos manövriert werden kann.

Die Erfindung wird anschließend anhand zweier, in den beigelegten Zeichnungen schematisch dargestellter, Ausführungsbeispiele eines Wandelementes für eine verfahrbare Raumtrennwand mit erfindungsgemäßem Antrieb der Dichtungsleisten näher erklärt; dabei erfüllen die Zeichnungen rein erklärenden, nicht begrenzenden, Zweck.

Die Fig. 1 ist eine Schnittdarstellung gemäß einer horizontalen Schnittfläche durch den Endbereich einer montierten Raumtrennwand wobei das letzte erfindungsgemäße Wandelement zwischen dem vorletzten Wandelement und dem an der Wand befestigten Anschlagelement, eingesetzt ist.

Die Fig. 2 zeigt die selbe in Fig 1 dargestellte Schnittdarstellung mit dem letzten erfindungsgemäßen Wandelement in, zu den restlichen Wandelementen, ausgerichteter Position jedoch mit den vertikalen Dichtungselementen in eingefahrener und somit in, ausgerasteter Position.

Die Fig. 3 zeigt die selbe in Fig. 1 dargestellte Schnittdarstellung mit dem letzten erfindungsgemäßen, mit zwei Rollwägen ausgestatteten, Wandelement mit eingefahrenen Dichtungsleisten, in verschobener Position um längs der Deckenführungsschiene in Richtung Magazin verschoben werden zu können, bzw. um in die mit den restlichen Wandelementen fluchtende Position gebracht werden zu können und um mit diesen die montierte Position der Raumtrennwand einnehmen zu können.

Die Fig. 4 zeigt die selbe in Fig. 1 dargestellte Schnittdarstellung mit dem letzten erfindungsgemäßen, mit nur einem Rollwagen ausgestatteten, Wandelement mit eingefahrenen Dichtungsleisten in leicht verdrehter Position um in Richtung Magazin verschoben werden zu können, bzw. um in die mit den restlichen Wandelementen fluchtende Position gebracht werden zu können und um mit diesen die montierte Position der Raumtrennwand einnehmen zu können.

Die Fig. 1 a ist eine Schnittdarstellung gemäß einer horizontalen Schnittfläche durch den Endbereich einer montierten Raumtrennwand wobei beim letztem erfindungsgemäßen Wandelement welches zwischen dem vorletzten Wandelement und dem an der Wand befestigten Anschlagelement eingesetzt ist die vertikale zum vorletzten Wandelement gerichtete Dichtungsleiste unbeweglich ist und horizontal bewegliche Stößel aufweist.

Die Fig. 2a zeigt die selbe in Fig 1a dargestellte Schnittdarstellung mit dem letzten erfindungsgemäßen Wandelement in, zu den restlichen Wandelementen, ausgerichteter Position jedoch mit der vertikalen Dichtungsleiste in eingefahrener und somit in ausgerasteter Position und mit den Stößeln in ausgefahrener Position..

Die Fig. 3a zeigt die selbe in Fig. 1 a dargestellte Schnittdarstellung mit dem letzten erfindungsgemäßen, mit zwei Rollwägen ausgestatteten, Wandelement mit eingefahrener vertikaler Dichtungsleiste und mit ausgefahrenen Stößeln, in verschobener Position um längs der Deckenführungsschiene in Richtung Magazin verschoben werden zu können, bzw. um in die mit den restlichen Wandelementen fluchtende Position gebracht werden zu können und um mit diesen die montierte Position der Raumtrennwand einnehmen zu können; die bewegliche vertikale Dichtungsleiste und die entsprechende an der Wand befestigte vertikale Anschlagleiste sind bei dieser Ausführung an den gegenseitigen Anlageflächen ohne Profilierung.

Die Fig. 4a zeigt die selbe in Fig. 1 a dargestellte Schnittdarstellung mit dem letzten erfindungsgemäßen, mit nur einem Rollwagen ausgestatteten, Wandelement mit eingefahrener vertikaler Dichtungsleiste in leicht verdrehter Position um in Richtung Magazin verschoben werden zu können, bzw. um in die mit den restlichen Wandelementen fluchtende Position gebracht werden zu können und um mit diesen die montierte Position der Raumtrennwand einnehmen zu können.

Die Fig. 5 zeigt eine Schnittdarstellung gemäß der in Fig. 1 gezeigten Schnittebene V-V welche sich vertikal durch das erfindungsgemäße Wandelement erstreckt.

Die Fig. 6 zeigt den oberen Bereich des Rahmens des erfindungsgemäßen Wandelementes mit dem oberen Teil des Betätigungsmechanismus in der Stellung der maximal eingefahrenen Dichtungsleisten.

Die Fig. 7 zeigt den oberen Bereich des Rahmens des erfindungsgemäßen Wandelementes mit dem oberen Teil des Betätigungsmechanismus in der Stellung der maximal ausgefahrenen Dichtungsleisten.

Die zusammenbaubare Raumtrennwand besteht aus einer Reihe bekannter Wandelemente 3a welche ausschließlich horizontale, ein- und ausfahrbare 3b Dichtungsleisten 4i, 4s aufweisen, aus einem letzten Wandelement 3 welches erfindungsgemäß, außer die horizontalen Dichtungsleisten 4i, 4s und eine erste bekannte vertikale Dichtungsleiste 4 welche gegen das an der Wand 1 befestigte Anschlagelement 2 gerichtet ist, auch eine zweite vertikale Dichtungsleiste 4 aufweist welche gegen den entsprechenden vertikalen Rand des vorletzten Wandelementes 3a gerichtet ist. Alle Wandelemente 3a und das erfindungsgemäße Wandelement 3 können am oberen Rand mit nur einem Rollenwagen 5 oder mit zwei bekannten Rollenwägen 5a ausgestattet sein um, entlang einer Deckenführungsschiene zwecks Montage der Raumtrennwand, bzw. zwecks Stapelung in einem eigens dazu vorgesehenen Bereich, verschoben werden zu können.

Die erfindungsgemäße Raumtrennwand 3 besteht aus einem bekannten normalerweise metallischen Rahmen bestehend aus zwei vertikalen Schenkeln 3v welche oben und unten durch zwei horizontale Elemente 3h und im mittleren Bereich durch ein weiteres horizontales Element 3m verbunden sind. An den besagten Rahmen sind die Platten 3c angebracht zwischen welchen die aus- und einfahrbaren 3b horizontalen Dichtungsleisten 4i, 4s und die ebenfalls ein- und ausfahrbaren 4a vertikalen Dichtungsleisten 4 gelagert sind. Die besagten Ein- und Ausfahrbewegungen 3b, 3a erfolgen durch Verdrehung 6a einer am Kupplungsstück 6 angesetzten Handkurbel welche über das Kegelräder- oder Schneckengetriebe 7 die, zueinander koaxialen und mit der Drehachse des Kupplungsstückes 6 einen rechten Winkel bildenden, Stangen 8, 8a antreibt. Die Enden der besagten Stangen 8, 8a sind mit den entsprechenden, zueinander koaxialen, in den Schraubenmuttern 10, 10a eingesetzten Gewindespindeln 9, 9a verbunden, wobei die Enden dieser an einer verdrehbaren R1, R2 Verbindungsplatte 12, 12a angelenkt 18, 18a sind. Durch Verdrehen 8r der Gewindespindeln 9, 9a werden die Schraubenmuttern 10, 10a mit den entsprechenden Stangen oder Flacheisen 11, 11a verschoben A, B um die entsprechenden Verbindungsplatten 12, 12a an welchen die entsprechenden Enden der Stangen 11, 11a angelenkt 18, 18a sind zu betätigen. An den selben Verbindungsplatten 12, 12a sind die Enden der Betätigungsstangen 13, 14, 16; 13a, 14a, 16a der horizontalen Dichtungsleisten 4i, 4s und vertikalen Dichtungsleisten 4 angelenkt 19, 20, 21; 19a, 20a, 21. An den entgegengesetzten Enden können die selben Betätigungsstangen 13, 14, 16; 13a, 14a, 16a mindestens zu einem Teil direkt an einem Lagerelement 22, 23, 22a, 13a der vertikalen Dichtungsleisten 4, bzw. an den horizontalen Dichtungsleisten 4i, 4s angelenkt sein während der andere Teil indirekt durch Zwischenwirkung von Federn 15, 15a, 17, 17a angelenkt sind.

Dadurch dass am Wandelement 3 erfindungsgemäß zwei vertikale Dichtungsleisten 4 vorgesehen sind welche beide aus- und einfahrbar 4a sind, verfügt man in der letzten Phase der Montage der Raumtrennwand über einen beachtenswerten Gesamtlauf welcher es ermöglicht auch größere Spiele oder Maßveränderungen auszugleichen wodurch immer ein wirkungsvolles Einrasten und Abdichten der gesamten zusammengesetzten Struktur erreicht wird, während bei Demontage sich die Möglichkeit eines Verschiebens S, bzw. einer Verdrehung R, des letzten erfindungsgemäßen Wandelementes 3 bietet, ohne dass die übrigen Wandelemente 3a bewegt werden müssen und vor allem ohne dass das vorherige Ein- oder Ausklinken vom vorletzten anliegenden Wandelement 3a erforderlich ist, wodurch die Arbeit des Zusammenbaus und der Demontage schneller und bequemer durchführbar ist.

Gemäß einer Variante des Erfindungsgedankens kann das letzte Wandelement 3 auf bekannte Art mit nur einer gegen das an der Wand befestigte vertikale Anschlagelement 2 gerichteten beweglichen Dichtungsleiste 4 ausgestattet sein, während die vertikale Dichtungsleiste 4x an der Gegenseite unbeweglich ist, jedoch mit horizontal beweglichen 40a Stößeln 40 versehen ist. Vorteilhafterweise sind diese Stößel 40, Sößelpaare und es ist mindestens ein Paar, besser sind , zueinander beabstandet, zwei Stößelpaare angeordnet.
Die Stößel 40 werden, in Bezug auf die vertikale Dichtungsleiste 4, 41 des Wndelementes 3, gegenläufig bewegt. Insbesondere werden, bei Einfahren 4a der Dichtungsleiste 4, 41, die Stößel 40 ausgefahren 40a um das Wandelement 3 soweit vom vorletzten Wandelement 3a zu distanzieren, dass die Profilierung der unbeweglichen vertikalen Dichtungsleiste 4x nichtmehr in die entsprechende Profilierung am vorletzten Wandelement 3a eingreift.
Insbesondere bei der obgenannten Ausführungsform kann es vorteilhaft sein, dass die vertikale Fläche der beweglichen, gegen das Anschlagelement 20 gerichteten, vertikalen Dichtungsleiste 41, und die entsprechende vertikale Fläche des an der Wand befestigten Anschlagelementes 20 (Fig. 3a) keine oder nur eine flache Profilierung aufweisen.

Um die gegenläufige Bewegung zwischen der vertikalen Dichtungsleiste 4, 41 und den Stößeln 40 zu erreichen genügt es die Betätigungsstangen der Stößel 40 nahe oder zusammen mit den Betätigungsstangen 14, 14a der vertikalen Dichtungsleiste 4, 41 an den verdrehbaren R1, R2 Verbindungsplatten 12, 12a anzulenken 19, 19a.

Natürlich kann die Betätigung des erfindungsgemäßen Mechanismus motorisch, z.B. elektrisch oder pneumatisch, erfolgen und der Mechanismus selbst, bestehend aus Gewindespindeln mit Schraubenmuttern und Betätigungsstangen, kann durch einen bekannten Zahnstangenmechanismus ersetzt werden.

Vorteilhafterweise ist die Position der Anlenkungen 18, 19, 21; 18a, 19a, 21a der Enden der Betätigungsstangen 13, 14, 16; 13a, 14a, 16a, bzw. der Stange oder des Flacheisens 11, 11a an den entsprechenden Verbindungsplatten 12, 12a derart gewählt, dass ein Endanschlag sei es für die maximale Ausfahrstellung als auch für die maximale Einfahrstellung gebildet wird; diese Endanschlagpositionen können auch durch Vorsehen von Anschlägen an den Verbindungsplatten 12, 12a und/oder an den Stangen 8, 9, 11; 8a, 9a, 11a definiert werden.

## Patentansprüche

1. Wandelement für eine zusammenbaubare Raumtrennwand sowie Antriebsmechanismus für dessen Dichtungsleisten, wobei das Wandelement aus einem inneren Rahmen (3v, 3h, 3m) besteht welcher von zwei Platten (3c) abgedeckt ist zwischen denen horizontale aus- und einfahrbare Dichtungsleisten (4i, 4s) und eine bewegliche (4a) vertikale Dichtungsleiste (4) gelagert sind, **dadurch gekennzeichnet, dass** am vertikalen Rand des Wandelementes (3), gegenüberliegend in Bezug auf eine erste vertikale Dichtungsleiste (4), eine zweite vertikale Dichtungsleiste (4) gelagert ist welche zusammen mit der ersten vertikalen Dichtungsleiste (4) und mit den beiden horizontalen Dichtungsleisten (4i, 4s) betätigbar ist und dass die beiden vertikalen ein- und ausfahrbaren (4a) Dichtungsleisten (4), in Bezug auf die Eingrifftiefe am vertikalen Rand des vorletzten die Raumtrennwand bildenden Wandelementes (3a) einerseits, bzw. am Anschlagelement (2) an der Gegenseite, einen größeren Lauf hat.

2. Wandelement gemäß Anspruch 1, **dadurch gekennzeichnet, dass** die vertikale bewegliche (4a) Dichtungsleiste (4) welche auf das anliegende Wandelement (3a) wirkt durch Betätigungsstangen (13, 13a) bewegt wird wobei diese mit oder ohne Zwischenlage einer Feder wirken indem sie mit ihren Enden an den selben verdrehbaren Verbindungsplatten (12, 12a) angelenkt (21, 21a) sind an welchen die Betätigungsstangen (14, 16; 14a, 16a) für die Bewegung der horizontalen Dichtungsleisten (4i, 4h) und der ersten vertikalen, gegen das Anschlagelement (4) wirkende, Dichtungsleiste (4) angelenkt sind.

3. Wandelement gemäß Anspruch 1, **dadurch gekennzeichnet, dass** der Lauf der Aus- und der Einfahrbewegung (4a) der vertikalen Dichtungsleiste (4), in Richtung zum entsprechenden vertikalen Rand des vorletzten Wandelementes (3a) derart begrenzt ist dass in diesem Bereich eine Fuge erzeugt wird deren Breite der Fugenbreite zwischen den restlichen, die Raumtrennwand bildenden, Wandelementen entspricht.

4. Wandelement gemäß die Ansprüche 1 bis 3, **dadurch gekennzeichnet, dass** die vertikale Dichtungsleiste (4x) des Wandelementes (3) welche gegen das vorletzte, eine Raumtrennwand bildende Wandelement (3a) gerichtet ist, feststehend ist und mit mindestens einem horizontal beweglichem (40a) Stößel oder Stößelpaar (40) ausgestattet ist, welcher oder welches bei Einfahren (4a) der vertikalen Dichtungsleiste (4, 41) ausgefahren (40a) wird, bzw. bei Ausfahren der Dichtungsleiste, eingefahren wird.

5. Wandelement gemäß die Ansprüche 1 bis 4, **dadurch gekennzeichnet, dass** die Betätigungsstangen der Stößel (40), zusammen mit oder im Bereiche, der Anlenkung (19, 19a) der Betätigungsstangen (14, 14a) der vertikalen Dichtungsleiste (4, 41) an den verdrehbaren (R1, R2) Verbindungsplatten (12, 12a) angelenkt sind.

6. Wandelement gemäß Anspruch 1, **dadurch gekennzeichnet, dass** der Antrieb der horizontalen Dichtungsleisten (4i, 4s) zusammen mit den vertikalen Dichtungsleisten (4) mittels bekanntem elektrischen oder pneumatischen Mechanismus und durch Zahnstangen an Stelle der Antriebsstangen (13, 14, 16; 13a, 14a, 16a) erfolgt.
